# EUROPÄISCHE PATENTSCHRIFT

(11) **EP 0 403 789 B1**
(45) Veröffentlichungstag und Bekanntmachung des Hinweises auf die Patenterteilung: **07.04.1993**
(21) Anmeldenummer: 90109177.7
(22) Anmeldetag: 16.05.1990
(51) Int. Cl.: B25D 11/10, B25D 16/00

(54) **Bohr- oder Schlaghammer**
Drill- or impacthammer
Marteau à forage ou à coup

(30) Priorität: 19.06.1989 DE 3919936
(43) Veröffentlichungstag der Anmeldung: 27.12.1990
(73) Patentinhaber: ROBERT BOSCH GMBH, 70442 Stuttgart (DE)
(72) Erfinder: Bleicher, Manfred, D-7022 Leinfelden-Echterd. (DE); Bohne, Ulrich, Dipl.-Ing. (FH), D-7441 Kohlberg (DE)

(56) Entgegenhaltungen:
- DE-A- 2 738 057
- DE-A- 3 819 125
- GB-A- 2 170 746

## Beschreibung

### Stand der Technik

Die Erfindung geht aus von einem Bohr- oder Schlaghammer nach der Gattung des Anspruchs 1. Bei bekannten Konstruktionen wurde das Festlager für das Taumelgetriebe in das Gehäuse eingepreßt. Diese Lösung ist in der Montage aufwendig. Gemäß Patentanmeldung DE-A-38 19 125 ist das Lager mit einem Sicherungsring gehalten, was zu fertigungsbedingten Toleranzanhäufungen in der Serienproduktion und in der Folge zu Spiel in der Taumelnabenlagerung führen kann.

### Vorteile der Erfindung

Der erfindungsgemäße Bohr- oder Schlaghammer mit den kennzeichnenden Merkmalen des Anspruchs 1 hat demgegenüber den Vorteil, eine spielfreie Lagerung des Taumelgetriebes bereitzustellen, die außerdem noch platzsparend, montagefreundlich und toleranzunempfindlich ist.

Durch die in den Ansprüchen 2ff aufgeführten Maßnahmen sind vorteilhafte Weiterbildungen und Verbesserungen des im Anspruch 1 angegeben Hammers möglich. Besonders vorteilhaft ist es, das Halteblech aus Federstahl herzustellen und an Nocken des Haltegehäuses zu verspannen. Die Nocken können mit geringem Aufwand an einen zum Halten des Schlagwerks ohnehin erforderlichen Stutzen des Haltegehäuses angegossen werden.

### Zeichnung

Ein Ausführungsbeispiel der Erfindung ist in der Zeichnung dargestellt und in der nachfolgenden Beschreibung näher erläuert. Figur 1 zeigt einen Längsschnitt durch einen Bohrhammer, Figur 2 zeigt einen Schnitt gemäß Linie II-II in Figur 1.

### Beschreibung des Ausführungsbeispiels

Der Bohrhammer 10 weist einen Motor 11 mit Lüfterrad 12 in einem Motorgehäuse 13 auf, das mit einem Außengehäuse 14 verschraubt ist, in dem ein pneumatisches Schlagwerk 15 untergebracht ist. An das Schlagwerk 15 schließt sich eine Werkzeugaufnahme 16 an, in die ein Werkzeug 17 einsetzbar ist.

Das Schlagwerk weist als Bewegungswandlungsgetriebe ein Taumelscheibengetriebe 19 auf, das von einer mit dem Motor 11 in Verbindung stehenden Zwischenwelle 20 angetrieben wird. Auf dieser sitzt eine Taumelnabe 21 mit einer schräg zu ihrer Achse 22 stehenden Kugellaufrille 23 und einer senkrecht zu ihrer Achse 22 stehenden Kugellaufrille 24. Die Kugellaufrille 23 gehört zu einem Lager für einen gestrichelt dargestellten Taumelfinger 25, der einen Hohlkolben 26 mit darin geführtem Schläger 27 antreibt. Die Kugellaufrille 24 gehört zu einem Wälzlager 28 mit Außenring 29, das der Lagerung der Taumelnabe 21 in einem Haltegehäuse 31 dient.

Das Haltegehäuse 31 hat dazu eine Eindrehung 32, in der der Außenring 29 im Schiebesitz radial und zum Motor 11 hin gehalten ist. Das Haltegehäuse 31 nimmt in seinem unteren Bereich weiter das motorseitige Ende der Zwischenwelle 20 auf. In dem Bereich oberhalb der Taumelnabe 21 trägt das Haltegehäuse 31 einen zum Schlagwerk 15 hin vorstehenden rohrartigen Stutzen 33 mit einem Schlitz 34 zum Durchtritt des Taumelfingers 25. In dem Stutzen 33 ist über ein Nadellager 35 ein drehend angetriebenes Antriebsrohr 36 für den Drehantrieb der Werkzeugaufnahme 16 gelagert. In dem Antriebsrohr 36 ist auch der Hohlkolben 26 geführt.

Der Stutzen 33 weist beidseitig oberhalb des Wälzlagers 28 seitliche Aussparungen 37, 38 auf, in die ein U-förmiges Halteblech 40 mit Schenkeln 41 und 42 und diese verbindendem Stegteil 43 einführbar ist. Das Halteblech 40 ist elastisch und vorzugsweise aus Federstahl. Es reicht mit seinen Schenkein 41, 42 im montierten Zustand bis auf die Höhe der Achse 22 der Taumelnabe 21 herunter. Dabei liegen die Enden der Schenkel 41, 42 an der zugewandten Anlagefläche 44 des Wälzlageraußenrings 29 an (siehe Figur 2). In eingesetztem Zustand des Halteblechs 40 bleibt zwischen dem Stegteil 43 und dem Stutzen 33 ein Spalt 45, der z.B. in Form einer Einfräsung am Stutzen 33 gebildet wird. Die den Schenkeln 41,42 abgewandte Seite des Stegteils 43 ist zweckmäßigerweise abgeflacht, damit sie etwa in Höhe eines an das Haltegehäuse 31 angegossenen Montagenockens 46 zu liegen kommt. Der Nocken 46 kann auch als Einbuchtung oder hervorstehende Kante im Haltegehäuse 31 ausgebildet sein. Seitlich vom Stutzen 33 ragen etwa in Höhe des Spalts 45 beidseitig Spannocken 47, 48 heraus, die axial in Richtung Schlagwerk gesehen die Ebene der Anlagefläche 44 des Wälzlagers 28 überragen. Die Spannocken können sich auch nach oben in Richtung des Montagenockens 46 erstrecken. Die Spannocken sind so an das Haltegehäuse 31 angegossen, daß das Halteblech 40 mit zwei stegnahen Auflagestellen 49, 50 auf seiner dem Wälzlager 28 zugewandten Seite an den Spannocken zu liegen kommt. Im unteren Bereich des Stutzens 33, nahe dem Schlitz 34 ragen seitwärts zwei angegossene Gehäusenocken 51, 52 heraus. Diese Nocken 51, 52 haben von der Anlagefläche 44 einen axialen Abstand von etwa der Materialstärke des Halteblechs 40, so daß dieses sich zwischen das Wälzlager 28 und die Gehäusenocken 51, 52 einführen läßt. Die dem Wälzlager 28 zugewandte Seite der Nocken 51, 52 ist jeweils abgeschrägt, so daß das Halteblech 40 mit etwa in dessen Schenkelmitten gelegenen Auflagestellen 53, 54 an den unteren Kanten 55, 56 der Nocken 51, 52 anliegt. Im übrigen können die Nocken klotzartig ausgebildet sein. Im Ausführungsbeispiel sind sie aus gußtechnischen Gründen stärker konturiert.

Die Montage des Halteblechs 40 erfolgt auf einfache Weise z. B. mit einem Schraubendreher. Vor dem Einsetzen des Haltegehäuses 31 in das Außengehäuse 14 wird das Halteblech 40 über die Aussparungen 37, 38 zwischen Gehäusenocken 51, 52 und Wälzlager 28 eingeschoben bis der Stegteil 43 an den Spannocken 47, 48 aufliegt. Sodann wird der Stegteil 43 mit einem Schraubendreher vom Haltegehäuse 31 weg in Richtung Schlagwerk gehebelt, wobei sich das Halteblech durchbiegt und vor den Spannocken 47, 48 zu liegen kommt. Nun wird der Schraubendreher von vorne an den Montagenocken 46 angesetzt und gegen die abgeflachte Oberseite des Stegteils 43 gedrückt. Auf diese Weise wird das Halteblech 40 bis in seine in der Zeichnung dargestellte Endposition auf das Wälzlager hin heruntergeschoben. Damit wird das Wälzlager 28 an seinem Außenring 29 spielfrei gegen die Eindrehung 32 im Haltegehäuse gepreßt und ist in jeder Richtung fixiert. Das Halteblech hält selbsthemmend in seiner verspannten Endlage. Nach der Montage in das Außengehäuse 14 wird es zusätzlich von diesem an einem Ausweichen nach oben gehindert, da der Stegteil 43 an das Außengehäuse 14 anstößt (siehe Fig. 2).

Zur Demontage wird einfach mit einem Schraubendreher oder dergleichen in den Spalt 43 eingegriffen und das Halteblech 40 nach oben abgehebelt.

Die Erfindung bleibt nicht auf U-förmige Haltebleche beschränkt. Stattdessen können beispielsweise auch zwei stabförmige Haltebleche links und rechts am Wälzlager 28 anliegen und jedes für sich am Gehäuse verspannt sein.

## Patentansprüche

1. Bohr- oder Schlaghammer (10) mit einem hin- und hergehenden Schlagwerk (15), das über ein Bewegungswandlungsgetriebe (19), insbesondere Taumelscheibengetriebe, angetrieben wird, welches eine rotierend angetriebene Taumelnabe (21) aufweist mit einer senkrecht zu ihrer Achse (22) angeordneten Kugellaufrille (24) für ein Wälzlager (28), dessen Außenring (29) radial und auf einer Seite axial in einem Haltegehäuse (31) fixiert ist,
dadurch gekennzeichnet, daß das Wälzlager (28) axial von einem elastischen Halteblech (40) gegen das Haltegehäuse (31) gepreßt wird, das einerseits am Außenring (29) des Wälzlagers (28) und andererseits mit mindestens zwei auf gegenüberliegenden Seiten des Halteblechs (40) gelegenen Auflagestellen (49, 50; 53, 54) an dem Haltegehäuse (31) anliegt.

2. Bohr- oder Schlaghammer nach Anspruch 1, dadurch gekennzeichnet, daß die dem Wälzlager (28) entfernt gelegenen Auflagestellen (49, 50) auf derselben Seite des Halteblechs (40) liegen wie das Wälzlager (28), und daß die dem Lager (28) nähergelegenen Auflagestellen (53, 54) sich auf der anderen Seite des Halteblechs (40) befinden.

3. Bohr- oder Schlaghammer nach Anspruch 1 oder 2, dadurch gekennzeichnet, daß die Auflagestellen (49, 50; 53, 54) an am Haltegehäuse (31) angebrachten Nocken (47, 48; 51, 52) anliegen, die gegenüber der Ebene der Anlagefläche 44 am Wälzlager (28) gegeneinander versetzt sind, sodaß das Halteblech (40) in eingebautem Zustand durchgebogen und gegen das Wälzlager (28) gepreßt wird.

4. Bohr- oder Schlaghammer nach einem der vorhergehenden Ansprüche, dadurch gekennzeichnet, daß das Halteblech (40) U-förmig mit zwei Schenkeln (41, 42) ausgebildet ist und daß diese jeweils an dem Wälzlager (28) und dem Haltegehäuse (31) anliegen.

5. Bohr- oder Schlaghammer nach einem der vorhergehenden Ansprüche, dadurch gekennzeichnet, daß das Halteblech (40) mit seinen Schenkeln (41, 42) einen rohrartigen Stutzen (33) des Haltegehäuses (31) zur Aufnahme eines Teils des Schlagwerks (15) umgreift.

6. Bohr- oder Schlaghammer nach einem der vorhergehenden Ansprüche, dadurch gekennzeichnet, daß der Stutzen (33) seitliche Aussparungen (37, 38) zum Einschieben des Halteblechs (40) aufweist.

7. Bohr- oder Schlaghammer nach einem der vorhergehenden Ansprüche, dadurch gekennzeichnet, daß das Haltegehäuse (31) eine den Schenkeln (41, 42) zugewandte Kante oder Montagenocken (46) aufweist, der von einem Werkzeug hintergreifbar ist, um das Halteblech (40) zu montieren.

8. Bohr- oder Schlaghammer nach einem der vorhergehenden Ansprüche, dadurch gekennzeichnet, daß der Stutzen (33) einen der Taumelnabe (21) zugewandten Schlitz (34) zum Durchtritt des Taumelfingers (25) aufweist.

9. Bohr- oder Schlaghammer nach einem der vorhergehenden Ansprüche, dadurch gekennzeichnet, daß der Stutzen (33) des Haltegehäuses (31) ein Lager (35) für ein rotierendes Antriebsrohr (36) aufnimmt.

## Claims

1. Hammer or percussion drill (10), having a reciprocating percussion mechanism (15) which is driven via a motion-conversion mechanism (19), in particular a wobble-plate mechanism, which has a rotationally driven wobble hub (21) having a ball track (24), arranged perpendicularly to its axis (22), for a rolling-contact bearing (28), the outer ring (29) of which is fixed radially and, on one side, axially in a retaining housing (31), characterised in that the rolling-contact bearing (28) is pressed axially against the retaining housing (31) by an elastic retaining plate (40) which on the one hand bears against the outer ring (29) of the rolling-contact bearing (28) and on the other hand bears with at least two bearing points (49, 50; 53, 54), located on opposite sides of the retaining plate (40), against the retaining housing (31).

2. Hammer or percussion drill according to Claim 1, characterised in that the bearing points (49, 50) remote from the rolling-contact bearing (28) lie on the same side of the retaining plate (40) as the rolling-contact bearing (28), and in that the bearing points (53, 54) closer to the bearing (28) are located on the other side of the retaining plate (40).

3. Hammer or percussion drill according to Claim 1 or 2, characterised in that the bearing points (49, 50; 53, 54) bear against lugs (47, 48; 51, 52) which are attached to the retaining housing (31) and are offset relative to the plane of the bearing surface (44) on the rolling-contact bearing (28) so that the retaining plate (40) in the installed state is deflected and pressed against the rolling-contact bearing (28).

4. Hammer or percussion drill according to one of the preceding claims, characterised in that the retaining plate (40) is designed in a U-shape having two legs (41, 42), and in that the latter each bear against the rolling-contact bearing (28) and the retaining housing (31).

5. Hammer or percussion drill according to one of the preceding claims, characterised in that the holding plate (40) encloses with its legs (41, 42) a tubular connection piece (33) of the retaining housing (31) for accommodating a part of the percussion mechanism (15).

6. Hammer or percussion drill according to one of the preceding claims, characterised in that the connection piece (33) has lateral recesses (37, 38) for pushing in the retaining plate (40).

7. Hammer or percussion drill according to one of the preceding claims, characterised in that the retaining housing (31) has an edge or fitting lug (46) facing the legs (41, 42), and a tool can reach behind the edge or fitting lug (46) in order to fit the retaining plate (40).

8. Hammer or percussion drill according to one of the preceding claims, characterised in that the connection piece (33) has a slot (34) for the passage of the wobble finger (25), which slot (34) faces the wobble hub (21).

9. Hammer or percussion drill according to one of the preceding claims, characterised in that the connection piece (33) of the retaining housing (31) has a bearing (35) for a rotating drive tube (36).

## Revendications

1. Perceuse à percussion (10) comportant un mécanisme de frappe (15) à mouvement alternatif entraîné par l'intermédiaire d'un convertisseur de mouvement (19), notamment d'une transmission à disque en nutation, comportant un moyeu de nutation (21) entraîné en rotation, avec une rainure de guidage de billes (24), perpendiculaire à son axe (22) pour un palier à roulement (28) dont la cage extérieure (25) est fixée radialement et axialement, sur un côté, dans un boîtier de fixation (31),
caractérisée en ce que le palier de roulement (28) est pressé axialement contre le boîtier de fixation (31) par une tôle de fixation (40) élastique, et ce boîtier s'appuie, d'une part, contre la cage extérieure (29) du palier de roulement (28), et, d'autre part sur le boîtier de fixation (31) , par au moins deux côtés opposés de la tôle de fixation (40) contre des surfaces d'appui (49, 50 ; 53, 54).

2. Perceuse à percussion selon la revendication 1, caractérisée en ce que les surfaces d'appui (49, 50) éloignées du palier de roulement (28) se trouvent du même côté de la tôle de fixation (40) que la palier de roulement (28) et les surfaces d'appui (53, 54), les plus proches du palier (28), se trouvent de l'autre côté de la tôle de fixation (40).

3. Perceuse à percussion selon la revendication 1 ou 2, caractérisée en ce que les surfaces d'appui (49, 50 ; 53, 54) viennent contre des cames (47, 48 ; 51, 52) prévues sur le boîtier de fixation (31), ces cames étant décalées sur le palier de roulement (38) par rapport au plan de la surface d'appui (44) pour qu' à l'état monté, la tôle de fixation (40), soit fléchie et pressée contre le palier de roulement (28).

4. Perceuse à percussion selon l'une des revendications précédentes, caractérisée en ce que la tôle de fixation (40) est en forme de U avec deux branches (41, 42) et celles-ci s'appuient contre le palier de roulement (28) et le boîtier de fixation (31).

5. Perceuse à percussion selon l'une des revendications précédentes, caractérisée en ce que la tôle de fixation (40) entoure, par ses branches (41, 42), un embout tubulaire (33) du boîtier de fixation (31) pour recevoir une partie du mécanisme de frappe (15).

6. Perceuse à percussion selon l'une des revendications précédentes, caractérisée en ce que l'embout (31) comporte des cavités latérales (37, 38) pour recevoir la tôle de fixation (40).

7. Perceuse à percussion selon l'une des revendications précédentes, caractérisée en ce que le boîtier de fixation (31) comporte une arête ou une came (46) tournées vers les branches (41, 42), et qui peuvent recevoir derrière elles, un outil pour monter la tôle de fixation (40).

8. Perceuse à percussion selon l'une des revendications précédentes, caractérisée en ce que l'embout (33) comporte une fente (34) du côté du disque en nutation (21) pour le passage du doigt de nutation (25).

9. Perceuse à percussion selon l'une des revendications précédentes, caractérisée en ce que l'embout (33) du boîtier de fixation (31) reçoit un palier (35) pour un tube d'entraînement en rotation (36).
